# EUROPÄISCHE PATENTSCHRIFT

(11) **EP 0 595 444 B1**
(45) Veröffentlichungstag und Bekanntmachung des Hinweises auf die Patenterteilung: **10.04.1996**
(21) Anmeldenummer: 93250285.9
(22) Anmeldetag: 22.10.1993
(51) Int. Cl.: B61D 1/06, B61D 3/20, B61D 45/00, B61D 17/08

(54) **Containeranordnungen in ein- oder zweistöckigen Güter- und Doppelstockreisezugwagen, insbesondere für hohe Geschwindigkeiten**
Container arrangements in one- or double-deck goods- and double- deck passenger-wagons, especially for high speeds
Arrangement de conteneurs pour voitures et wagons à deux niveaux-particulièrement pour vitesses élevées

(30) Priorität: 26.10.1992 DE 4236513
(43) Veröffentlichungstag der Anmeldung: 04.05.1994
(73) Patentinhaber: INSTITUT FÜR SCHIENENFAHRZEUGE GmbH, D-12526 Berlin (DE)
(72) Erfinder: Plamper, Rudolf, D-10369 Berlin (DE)
(74) Vertreter: Köhler, Reimund

(56) Entgegenhaltungen:
- DE-C- 530 410
- DE-C- 531 422
- US-A- 3 228 352
- US-A- 3 690 272

## Beschreibung

Die Erfindung betrifft Containeranordnungen in ein- oder zweistöckigen Güter- oder Doppelstockreisezugwagen nach dem Oberbegriff von Patentanspruch 1.

Bei den bekannten Güterwagen für den Transport von Containern werden jedwede Art von Container, unabhängig von Form und Größe, auf der Plattform des Güterwagens festgemacht und transportiert. Güterwagen und Container sind bis auf die Halte- und Fixiereinrichtungen aufeinander abgestimmt.

Bekannte Doppelstockreisezugwagen sind für den Transport von Großcontainern nach GM 91 16 376.5 ausgebildet. Über geeignete Ladetüren werden die Container bzw. unifizierte Großraumboxen in den Laderaum im Unterstock transportiert und festgemacht. Bei den meisten bekannten Güter- und Reisezugwagen jedoch sind die Bedingungen für den Transport größerer Container bei hohen Geschwindigkeiten nur unzureichend bzw. bei geschlossenen Wagen nur über gesonderte Ladetüren möglich.

Weiterhin ist es nach US 3147869 bekannt, Container auf einer Schienenfahrzeugverkehrsfläche so nebeneinander aufzustellen und miteinander zu verriegeln, daß die seitlichen Containerflächen eine nahezu durchgehende Kontur bilden. Aus der Kontur ragen die Verriegelungseinrichtungen jedoch heraus. Diese offene Anordnung der Container ist für hohe Geschwindigkeiten nur bedingt geeignet. Nach ETR 40, 1991 Heft 12 S. 795 ist eine Querverladung von Elektromobilen in Doppelstockwagen bekannt, die durch eine geschlossene Außenkontur auch für den Einsatz bei höheren Geschwindigkeiten geeignet ist. Nachteilig ist dabei, daß zur Herstellung der geschlossenen Außenkontur zusätzliche Verschließeinrichtungen, wie Jalousien, erforderlich und ausgeführt sind. Dieser Nachteil wird auch mit der bekannten Verladung auf Schienenfahrzeugen nach DE 36 16 484 A1 nicht vermieden.

Aufgabe der Erfindung ist es, Container und Schienenfahrzeug so auszubilden, daß ein platzsparender, eine die Wagenaußenwand verschließende Unterbringung sowie ein sicherer Transport bei hohen Geschwindigkeiten sowie ein einfaches und rationelles Be- und Entladen der Container erreicht werden.

Erfindungsgemäß wird die Aufgabe dadurch gelöst, daß Container mit ihren Stirnflächen zugleich die nahezu geschlossene Außenkontur der Wagenseitenwand bilden, so daß mit den eigens dafür vorgesehenen zusätzlichen Dichtungen, Fixier- und Verriegelungseinrichtungen eine homogene Außenfläche erreicht wird, die sich auf dem Strömungsverlauf und auf die Körperschallübertragung günstig auswirkt, was insbesondere bei hohen Geschwindigkeiten erforderlich ist.

Die Erfindung soll an zwei Ausführungsbeispielen näher erläutert werden.

Die dazugehörigen Zeichnungen zeigen:
- Figur 1: die Seitenansicht eines Doppelstockreisezugwagens mit Container im Unterstock,
- Figur 2: den Längsschnitt durch den Unterstock,
- Figur 3: die Seitenansicht eines Doppelstockgüterwagens mit Containern im Unter- und Oberstock,
- Figur 4: den Längsschnitt durch den Unterstock des Güterwagens,
- Figur 5: den Schnitt A - A durch Figur 1,
- Figur 6: den Schnitt A - A durch Figur 3,
- Figur 7: untere Verriegelungseinrichtung,
- Figur 8: obere Verriegelungseinrichtung.

Gemäß Figur 1 sind in dem Doppelstockreisezugwagen *4* im Unterstock mehrere Container *1* untergebracht und bilden im voll eingeschobenen Zustand mit ihren Stirnwänden *2* eine Fläche mit der Wagenseitenwand *3*.

Die Container *1* werden auf dem Boden des Doppelstockreisezugwagens *4* mittels bekannten Führungsvorrichtungen bis in ihre beschriebene Endstellung bewegt.

Die seitlich angebrachten Fixiereinrichtungen *7* nach Figur *4* verhindern ein weiteres Verschieben der Container *1* in Richtung Wagenmitte. Die Verriegelungseinrichtungen *6* schließen den Container *1* nach außenhin ab und passen sich der Wagenseitenwand *3* im verriegelten Zustand flächenmäßig an. Die untere Verriegelungseinrichtung *6* ist als Verladebrücke *10* und die obere Verriegelungseinrichtung *6* ist als Abdeckleiste *9* ausgebildet. Beide Einrichtungen verriegeln den Container *1* gegen Bewegungen aus dem Wagen heraus und decken ihn gleichfalls derart ab, daß die Stirnwand *2* des Containers *1* die angeklappte Abdeckleiste *9* und die aufgeklappte Verladebrücke *10* eine homogene Fläche der Wagenseitenwand *3* ergeben. Zusätzliche Dichtelemente *8* überbrücken die noch gebliebenen Spalten und sorgen für eine gewollte Abdichtung des Innenraumes des Doppelstockreisezugwagens *4*. Gemäß Figur 3 sind auf einem Güterwagen *5* mehrere Container *1* in der bereits beschriebenen Art und Weise untergebracht. Es ist im Sinne der Erfindung die Container *1* nur für einstöckige Beladung vorzusehen. Eine entsprechende bekannte Abdichtung würde dann die Abdeckung nach oben hin darstellen. Die innenliegenden Flächen der Verriegelungseinrichtungen *6*, die Abdeckleiste *9* und die Verladebrücken *10* passen sich der Kontur des Containers *1* voll an, womit ein gesichertes Anliegen der Container *1* erreicht wird.

Im Sinne der Erfindung liegt es, die Containerplätze frei zu bestimmen, wobei ein- und beidseitig die Container *1* vorgesehen werden können. Das gilt auch für die Be- und Entladung, d.h. von nur einer Seite bzw. von beiden Seiten getrennt. Die herangeklappte untere Verriegelungseinrichtung *6* in der Art der Verladebrücke *10* stellt in dem unteren gefährdeten Bereich einen zusätzlichen Schutz dar.

## Patentansprüche

1. Containeranordnungen in ein- oder zweistöckigen Güter- und Doppelstockreisezugwagen, insbesondere für hohe Geschwindigkeiten, mit glatten Außenwänden, ohne Lücken zwischen den Containern, tiefgezogenen Unterböden, Abreißkanten vor und hinter den Drehgestellen, dadurch gekennzeichnet, daß die Container (1) in dem Innenraum des Doppelstockreisezugwagens (4) abgestellt und mittels ihrer Fixierungen (7) in ihrer Endlage bestimmt sind, wobei die der Außenkontur des Doppelstockreisezugwagens (4) angepaßten Stirnwände (2) der Container (1) eine homogene Außenfläche der Wagenseitenwände (3) bilden und in den verbleibenden Spalten zwischen den seitlich nebeneinander stehenden Containern (1) und zwischen Containern (1) und angrenzenden Wagenteilen Dichtelemente (8) angeordnet sind und die Container (1) mit an dem Doppelstockreisezugwagen (4) angeordneten Verriegelungseinrichtungen (6) derart zusammenarbeiten, daß sich eine homogene Außenfläche ergibt.

2. Containeranordnungen nach Anspruch 1, dadurch gekennzeichnet, daß die Container (1) ein- oder beidseitig und bei Doppelstockreisezugwagen (4) vorzugsweise im Unterstock angeordnet sind.

3. Containeranordnungen nach Anspruch 1 und 2, dadurch gekennzeichnet, daß die Verriegelungseinrichtungen (6) und Fixiereinrichtungen (7) im verschlossenen Zustand die Kontur der Außenfläche der Wagenseitenwände (3) mitbilden.

4. Containeranordnungen nach Anspruch 1 und 3, dadurch gekennzeichnet, daß die Teile der Verriegelungseinrichtungen (6) als Abdeckleisten (9) und Verladebrücken (10) und die seitlichen Fixiereinrichtungen (7) als Riegel ausgebildet sind.

5. Containeranordnungen nach Anspruch 1 und 2, dadurch gekennzeichnet, daß an den Stirnseitenwänden (2) der Container (1) Werbungen und/oder verlade- und entladebedingte Kennzeichnungen angeordnet sind.

## Claims

1. Container arrangements in single- or double-deck goods and double-deck passenger wagons, particularly for high speeds, with smooth outer walls without gaps between the containers, low-slung bottoms, separation edges in front of and behind the bogies, characterized in that the containers (1) are deposited in the internal space of the double-deck passenger wagon (4) and their end position is determined by means of their fixings (7), the front walls (2) of the containers (1), which front walls are matched to the outer contour of the double-deck passenger wagon (4), forming a uniform outer surface of the wagon side walls (3), and sealing units (8) being arranged in the gaps which remain between the laterally adjacent containers (1) and between the containers (1) and adjoining parts of the wagon, and the containers (1) interacting in such a way with locking devices (6) arranged on the double-deck passenger wagons (4) that a uniform outer surface is obtained.

2. Container arrangements according to Claim 1, characterized in that the containers (1) are arranged on one or both sides and, in the case of double-deck passenger wagons (4), preferably on the lower deck.

3. Container arrangements according to Claim 1 and 2, characterized in that, in the closed state, the locking devices (6) and fixing devices (7) help to form the contour of the outer surface of the wagon side walls (3).

4. Container arrangements according to Claim 1 and 3, characterized in that the parts of the locking devices (6) are designed as cover strips (9) and loading bridges (10) and the lateral fixing devices (7) are designed as locking bars.

5. Container arrangements according to Claim 1 and 2, characterized in that adverts and/or loading- and unloading-related markings are arranged on the front side walls (2).

## Revendications

1. Arrangements de conteneurs pour wagons de marchandises à un ou deux niveaux et pour voitures de voyageurs à deux niveaux, en particulier pour vitesses élevées, avec des parois externes lisses, sans brèches entre les conteneurs, des dessous de caisse surbaissés, des bords de désaccouplement devant et derrière les bogies, caractérisés en ce que les conteneurs (1) sont placés dans l'espace interne de la voiture de voyageurs à deux niveaux (4) et sont fixés dans leur position finale au moyen de leurs fixations (7), les parois d'extrémité (2) des conteneurs (1), adaptées au contour externe de la voiture de voyageurs à deux niveaux (4), formant une face externe homogène des parois latérales (3) de la voiture, et des éléments de garniture (8) étant disposés dans les espaces demeurant entre les conteneurs (1) placés latéralement les uns à côté des autres et entre les conteneurs (1) et les parties adjacentes de la voiture, et les conteneurs (1) coopérant de telle manière avec les dispositifs de verrouillage (6) disposés sur la voiture de voyageurs à deux niveaux (4), qu'il en résulte une face externe homogène.

2. Arrangements de conteneurs selon la revendication 1, caractérisés en ce que les conteneurs (1) sont disposés d'un ou des deux côtés, et dans le cas de voitures de voyageurs à deux niveaux (4) de préférence au niveau inférieur.

3. Arrangements de conteneurs selon les revendications 1 et 2, caractérisés en ce que les dispositifs de verrouillage (6) et les dispositifs de fixation (7) contribuent à former, dans l'état fermé, le contour de la face externe des parois latérales (3) de la voiture.

4. Arrangements de conteneurs selon les revendications 1 et 3, caractérisés en ce que les parties des dispositifs de verrouillage (6) sont conçues en tant que bandes de recouvrement (9) et ponts de chargement (10) et les dispositifs de fixation latéraux (7) sont conçus en tant que traverses.

5. Arrangements de conteneurs selon les revendications 1 et 2, caractérisés en ce que des messages publicitaires et/ou des instructions relatives au chargement et au déchargement sont disposés sur les parois d'extrémité latérales (2) des conteneurs (1).
